# EUROPÄISCHE PATENTSCHRIFT

(11) **EP 0 252 315 B1**
(45) Veröffentlichungstag und Bekanntmachung des Hinweises auf die Patenterteilung: **07.10.1992**
(21) Anmeldenummer: 87108265.7
(22) Anmeldetag: 08.06.1987
(51) Int. Cl.: F23C 3/00, F23C 6/04, F23C 7/02

(54) **Brennkammereinrichtung mit einer Vorbrennkammer für unterstöchiometrische Verbrennung**
Combustion chamber device with a precombustion chamber for an understoichiometric combustion
Dispositif de chambre de combustion avec une chambre de précombustion pour une combustion sous-stoechiométrique

(30) Priorität: 08.07.1986 CH 2748/86
(43) Veröffentlichungstag der Anmeldung: 13.01.1988
(73) Patentinhaber: BBC Brown Boveri AG, CH-5401 Baden (CH)
(72) Erfinder: Keller, Jakob, Dr., CH-5705 Dottikon (CH)

(56) Entgegenhaltungen:
- CH-A- 163 686
- DE-B- 1 021 646
- FR-A- 2 203 023
- FR-A- 2 241 005
- US-A- 2 651 913
- US-A- 2 715 816

## Beschreibung

Die Erfindung betrifft eine zweiteilige Brennkammereinrichtung, bei welcher ein erster Teil als Vorbrennkammer für unterstöchiometrische Verbrennung und ein zweiter Teil als Nachbrennkammer ausgebildet ist.

### Stand der Technik

Aus der DE-B-1 021 646 ist eine zylindrische Brennkammer bekannt, an deren Kopf sich eine halbkugelförmige Kuppel befindet. In dieser kann eine teilweise Verbrennung am Austritt der Kuppel stattfinden. Diese Kuppel ist als eine Art Verdampfungsbrenner anzusehen, d.h. die in dem abgeschlossenen Kopf erzeugte Hitze wird zum Erwärmen und Verdampfen des grössten Teiles der Verbrennungsluft bzw. des Kraftstoffes benutzt. Die Aufgabe dieser Kuppel ist in der Bildung eines Wirbelstromes und der damit verbundenen Erzeugung eines Unterdruckes zu sehen. Dieser Unterdruck soll förderlich sein für ein vermehrtes Einströmen von Verbrennungsluft durch die Flammrohröffnungen. Die Kuppelgeometrie der DE-B-1 021 646 ist eng gekoppelt mit der Flammrohrgeometrie, d.h. einem Zylinder, denn sie ist massgebend für das Einströmen der Sekundärluft in diesen Zylinder.

Die CH-A-163 686 zeigt einen Brenner für flüssige Brennstoffe, bei dem sich unterhalb des Bodens einer länglichen Wanne in deren Längsachse eine Ölzufuhrleitung erstreckt. Aus dieser wird durch eine Reihe von Düsen Brennstoff in die Wanne gespritzt und darin verbrannt. Die Einspritzung erfolgt längs einer gegenüber den beiden Seitenpartien etwas erhöhten Rückens. Beidseits des oberen Endes der Wanne werden zwei bandförmige Luftstrahlen eingeführt. Die unteren Luftstrahlen sind nach innen gegen die jeweilige Seitenpartien gerichtet, werden umgelenkt und strömen dann in gleicher Richtung wie die Brennstoffstrahlen in den Brennraum und vorverbrennen dabei den Brennstoff. Die beiden oberen bandförmigen Luftstrahlen sind quer zur Brennerlängsachse gerichtet und dienen der Nachverbrennung im Brennraum.

Bei hohen Temperaturen ablaufende Verbrennungsvorgänge verursachen unzulässig hohe NOₓ-Emissionen, deren Vermeidung bzw. Verringerung heutzutage aus Gründen des Umweltschutzes in gewissen Ländern behördlicherseits vorgeschrieben wird. Davon betroffen sind hauptsächlich industrielle Feuerungsanlagen und insbesondere auch Gasturbinen. Für letztere sind bei Gasfeuerungen daher Vormischbrenner entwickelt worden. Diese Technik der Vormischverbrennung ist die aussichtsreichste Methode für eine namhafte Verringerung der NOₓ-Bildung bei gasförmigen Brennstoffen.

Für flüssige Brennstoffe ist diese Technik wegen der kurzen Zündverzugszeiten - bei hohem Druck tritt eine Dieselzündung auf - praktisch nicht anwendbar. Für eine schadstoffarme Verbrennung flüssiger Brennstoffe mussten daher andere Möglichkeiten gefunden werden. Ein aussichtsreiches Verfahren scheint darin zu bestehen, dass man die Verbrennung in zwei Phasen ablaufen lässt. Bei dieser sogenannten Zweistufenverbrennung wird der Brennstoff in einer Vorbrennkammer bei unterstöchiometrischen Gemischbedingungen vorverbrannt, z.B. bei einer Luftzahl λ = 0,7. Bei einer solchen, stark unterstöchiometrischen Verbrennung entsteht nur sehr wenig NOₓ, wogegen bei einem annähernd stöchiometrischen Gemisch, d.h., mit λ in der Nähe von 1, sehr viel NOₓ gebildet wird. Bei Verbrennungsvorgängen mit λ >> 1, also mit grossem Luftüberschuss und entsprechend kühler Flamme, entsteht ebenfalls nur wenig NOₓ.

Die bei der Bildung von NOₓ beteiligten Reaktionen laufen relativ langsam ab, so dass eine hohe Produktionsrate von NOₓ, die bei λ = 1 auftritt, durch sehr rasche Zumischung von Luft in das am Ende der Vorbrennkammer ausströmende Gemisch aus Verbrennungsgasen und noch unverbranntem Brennstoff vermieden werden kann. Das dadurch gebildete überstöchiometrische Brennstoff/Luft-Gemisch mit λ >> 1 wird dann in einer zweiten Brennkammer nachverbrannt. Die damit angestrebte Reduktion der NOₓ-Bildung durch eine solche zweistufige Verbrennung hat sich experimentell bestätigt, siehe hiezu den Aufsatz von R.E.Johns "Gasturbine Engines Emissions-Problems, Progress and Future" in der Zeitschrift "Progr. Energy Combust. Sci.", Vol. IV, 1978, pp. 73-113. Bei der praktischen Anwendung dieser Idee tritt jedoch die Schwierigkeit auf, dass die Vorverbrennung extrem hohe Temperaturen mit entsprechend sehr hoher Erhitzung der Vorbrennkammerwände erzeugt. Die bei normalen Brennkammern üblichen Kühlmethoden, wie Filmkühlung und Konvektionskühlung, sind für solche Vorbrennkammern ungeeignet, weil die dabei in das Brenngemisch gelangende Kühlluft die Luftzahl in den nahestöchiometrischen Bereich bringt, was wiederum zu stärkerer NOₓ-Bildung führt, die ja aber durch die unvollständige Vorverbrennung verringert werden soll.

### Darstellung der Erfindung

Mit der vorliegenden Erfindung soll dieser Nachteil vermieden werden, indem durch eine spezielle Gestaltung der Vorbrennkammer durch eine Luft- und Brennstoffschicht eine Abschirmung ihrer Wandung gegenüber dem entzündeten Brenngemisch erreicht und dadurch die Temperatur in Wandnähe auf Werte reduziert wird, die für den Werkstoff der Brennkammerwände zulässig sind.

Erfindungsgemäss wird diese Aufgabe mit den Merkmalen des Patenanspruchs 1 gelöst.

Bei einer bevorzugten Ausführungsform einer solchen Brennkammereinrichtung sind die Einspritzdüsen am Ende von Einspritzleitungen angeordnet, welche von einer den Austrittskanal umgebenden Brennstoffringleitung abzweigen und unmittelbar radial einwärts der Austrittsöffnung des Verbrennungsluftkanals in das Gehäuse einmünden, wobei die Achsen der Einspritzdüsen im wesentlichen parallel zur Tangente an den jeweils benachbarten Wandteil des Gehäuses gerichtet sind, und wobei für die Zufuhr von Zusatzluft ein am Ende des Austrittskanals angeordneter, ringförmiger Zusatzluftkanal vorhanden ist.

Bei einer baulich einfacheren Ausführung sind die Einspritzdüsen am Ende einer Brennstoffleitung angeordnet, die koaxial zur Symmetrieachse des Gehäuses in dieses einmündet, wobei die Achsen der Einspritzdüsen so gerichtet sind, dass die Brennstoffstrahlen die in das Gehäuse eingeblasene Verbrennungsluft gegenüber dem entzündeten Brenngemisch abschirmen, und wobei die Zusatzluft der für die Nachbrennkammer bestimmten Verbrennungsluft entnommen wird.

### Kurze Beschreibung der Zeichnungen

Im folgenden wird die Erfindung anhand von in den Zeichnungen dargestellten Ausführungsformen näher erläutert. Es zeigen:
- Fig. 1: schematisch eine Vorbrennkammer mit einer am Austrittskanal angeordneten Ringleitung für die Brennstoffzuführung, und die
- Fig. 2: ebenfalls schematisch eine erfindungsgemässe Brennkammereinrichtung mit einer Vorbrennkammer mit zentraler Brennstoffeinspritzung und einer für Gasbetrieb eingerichteten Nachbrennkammer.

### Wege zur Ausführung der Erfindung

Das Gehäuse 2 der in Fig. 1 schematisch dargestellten Vorbrennkammer 1 zeigt in einem durch die Drehachse des Rotationskörpers gelegten Axialschnitt die Form eines Herzens mit abgeschnittener Spitze. An deren Stelle endet das Gehäuse in einem Austrittskanal 3 für das im Gehäuse 2 erzeugte, unvollständig verbrannte Brenngemisch.

Im unteren Teil des Gehäuses 2 ist mit einem Abstand zu demselben eine Brennstoffringleitung 4 für den flüssigen Brennstoff vorgesehen. Dieser gelangt aus einem nicht dargestellten Brennstofftank über eine Zuführleitung 5 in die Ringleitung 4. Von dieser Ringleitung zweigt eine Anzahl gleichmässig über den Umfang verteilter, hakenförmig gekrümmter Einspritzleitungen 6 ab, die innerhalb des Austrittskanals 3 in Einspritzdüsen 7 enden, aus denen Brennstoffstrahlen 8 annähernd parallel zur Innenfläche des Gehäuses 2 austreten. Radial einwärts der Einspritzleitungen 6 befindet sich ein als Rotationskörper ausgebildetes Leitblech 9, das zusammen mit der Aussenfläche des Gehäuses 2 in dessen unterem Teil einen ringförmigen Verbrennungsluftkanal 10 begrenzt. Die Strömungspfeile 11 versinnbildlichen die Verbrennungsluft, die im Kanal 10 vorgewärmt wird und nach einer Umlenkung am unteren Ende des Gehäuses 2 innerhalb desselben etwa parallel zur Gehäusewand nach oben strömt und sich mit dem Brennstoffstrahl 8 vermischt.

Ein weiteres rotationssymmetrisches Leitblech 12, das die Einspritzleitungen 6 umschliesst, begrenzt mit dem erstgenannten Leitblech 9 einen ringförmigen Zusatzluftkanal 13, durch den dem vorverbrannten Brenngemisch im Bereich des Austrittskanals 3 Luft, dargestellt durch die Strömungspfeile 14, in überstöchiometrischem Verhältnis zugemischt wird. Dieses Gemisch gelangt dann in einer Nachbrennkammer 16, von der ein Teil des Gehäuses dargestellt ist, zur vollständigen Verbrennung.

Der Mechanismus der Abschirmung der Wand des Gehäuses 2 gegen die hohen Verbrennungstemperaturen, die bei der unterstöchiometrischen Vorverbrennung auftreten, beruht auf der über den ganzen inneren Umfang des Gehäuses 2 stattfindenden, tangentialen Einblasung der Verbrennungsluft, die einen Wirbelring erzeugt mit einem torusförmigen Wirbelkern 15, dessen Querschnitt in Fig. 1 durch die beiden Kreise mit strichlierter Doppelschraffur symbolisiert wird. Dieser Wirbelkern enthält bei gezündetem Brennstoff sehr heisse Gase, wobei die Zentrifugalwirkung eine Schichtung der Verbrennungsgase von unterschiedlicher Temperatur bzw. Dichte verursacht, die sich nur sehr langsam von innen nach aussen ausgleichen können. Ein solcher Ausgleich der Temperatur bzw. Dichte von innen nach aussen wird jedoch im stationären Betrieb durch das ständig nachgelieferte Brennstoff/Luft-Gemisch unterdrückt. Es findet also eine stationäre Selbstabschirmung statt, die den Gehäusewerkstoff vor unzulässiger Ueberhitzung schützt. Der Wirbelkern 15 wirkt im stationären Betrieb auch als Zündquelle, durch die das unterstöchiometrische Brennstoff/Luft-Gemisch entflammt wird. Durch Brennstoffeinspritzung radial einwärts der wandnahen Verbrennungsluftschicht wird diese etwa bis zur unteren Hälfte des Gehäuses 2 vom Kern des unvollständig verbrannten Brenngemisches isoliert, so dass letzteres nicht mit Luft aus der wandnahen Schicht weiterbrennen kann und erst nach Zumischung von Zusatzluft aus dem Zusatzluftkanal 13 wieder zündfähig wird, wodurch es in der Nachbrennkammer 16 vollständig verbrannt werden kann.

Die Geschwindigkeit der Lufteinblasung in die Vorbrennkammer 1 soll wesentlich höher sein als die Flammenausbreitungsgeschwindigkeit, was eine spiralförmige Flammenfront erzeugt, die im Idealfall nicht auf die Innenfläche des Gehäuses 2 trifft. Zum Zeitpunkt der Zündung ist der Mischvorgang bereits so weit fortgeschritten, dass keine mageren Gemischzonen mehr auftreten.

Wie bereits oben erwähnt, wird dem nur teilweise verbrannten Brenngemisch im Bereich des Austrittskanals 3 aus dem Zusatzluftkanal 13 soviel Luft zugemischt, dass die vollständige Verbrennung in einer Nachbrennkammer stark überstöchiometrisch mit λ > > 1 stattfinden kann. In den so verdünnten Abgasen ist dadurch eine NOₓ-Bildung weitgehend unterdrückt.

Die Fig. 2 zeigt eine Vorbrennkammer 17 vereinfachter Bauart, bei der der flüssige Brennstoff durch eine zur Symmetrieachse des Gehäuses 18 koaxiale Brennstoffleitung 19 den am Ende derselben angeordneten Einspritzdüsen 20 zugeführt wird. Während die Luft für die Vorverbrennung gleich wie bei der Ausführung nach Fig. 1 von unten her wandnah in das Gehäuse 18 eingeblasen wird, erfolgt die Brennstoffeinspritzung in umgekehrter Richtung von oben her mit grosser Geschwindigkeit. Die Düsenachsen sind dabei so gerichtet, dass ebenfalls eine Abschirmung der wandnahen Luftstrahlen gegen das im Zentrum entflammte Brenngemisch stattfindet. Eine solche Vorbrennkammer 17 kann vorteilhaft mit über den Umfang gleichmässig verteilt angeordneten Gasbrennern kombiniert werden, von denen in Fig. 2 zwei mit 21 bezeichnete dargestellt sind. Das durch die Gasbrenner zuströmende Brenngas ist dabei durch die Pfeile 22, die Verbrennungsluft durch die Pfeile 23 angedeutet. Der Verbrennungsluftstrom ist so bemessen, dass er mindestens zur vollständigen Verbrennung des Gases und zur Nachverbrennung des aus der Vorbrennkammer ausströmenden, unvollständig verbrannten Brenngemisches in der Nachbrennkammer 24 genügt.

## Patentansprüche

1. Zweiteilige Brennkammereinrichtung, bestehend aus
- einem ersten Teil in Form eines Rotationskörpers,
- einem zweiten, als Nachbrenner (16, 24) ausgebildeten Teil,
- wobei der Austrittskanal (3) des Rotationskörpers in die Nachbrennkammer mündet,
- wobei sich über die Berandung des Austrittskanals ein Verbrennungsluftkanal (10) erstreckt, dessen Austrittsöffnungen längs der genannten Berandung des Austrittskanals so angeordnet sind, dass die Verbrennungsluft im Randbereich des Austrittskanals tangential zur inneren Begrenzung des Rotationskörpers in diesen einströmen kann,
- wobei im Rotationskörper Einspritzdüsen (7, 20) für einen flüssigen Brennstoff vorgesehen sind,
- wobei Mittel (13) zur Zufuhr von Zusatzluft in das vorverbrannte Brenngemisch nach dessen Austritt aus dem Austrittskanal vorhanden sind,
- wobei der Rotationskörper als Vorbrennkammer (1, 17) für eine unterstöchiometrische Verbrennung ausgebildet ist,
- wozu das Gehäuse (2) der Vorbrennkammer in einem durch die Drehachse des Rotationskörpers gelegten Axialschnitt die Form eines Herzens mit abgeschnittener Spitze aufweist,
- wozu der Verbrennungsluftkanal (10) für die tangentiale Lufteinströmung einerseits durch die abgeschnittene Spitze der Herzform am unteren Teil des Gehäuses (2) und andererseits durch ein als Rotationskörper geformtes Leitblech (9) gebildet ist,
- und wozu die Achsen der im Rotationskörper angeordneten Einspritzdüsen (7, 20) derart orientiert sind, dass die Brennstoffstrahlen die in die Vorbrennkammer einströmende Verbrennungsluft gegenüber dem entzündeten Brenngemisch abschirmen,
- wobei der Austrittskanal (3), in den die abgeschnittene Spitze der Herzform mündet, kreisringzylindrisch ist,
- und wobei in der sich an den Austrittskanal (3) anschliessenden Nachbrennkammer (16, 24) das aus der Vorbrennkammer abströmende Brenngemisch mit grossem Luftüberschuss vollständig verbrennbar ist.

2. Brennkammereinrichtung nach Anspruch 1, dadurch gekennzeichnet, dass die Einspritzdüsen (7) am Ende von Einspritzleitungen (6) angeordnet sind, welche von einer den Austrittskanal (3) umgebenden Brennstoffringleitung (4) abzweigen und unmittelbar radial einwärts der Austrittsöffnung des Verbrennungsluftkanals (10) in das Gehäuse (2) einmünden, dass die Achsen der Einspritzdüsen (7) im wesentlichen parallel zur Tangente an den jeweils benachbarten Wandteil des Gehäuses (2) gerichtet sind, und dass für die Zufuhr von Zusatzluft ein am Ende des Austrittskanals (3) angeordneter, ringförmiger Zusatzluftkanal (13) vorhanden ist.

3. Brennkammereinrichtung nach Anspruch 1, dadurch gekennzeichnet, dass die Einspritzdüsen (20) am Ende einer Brennstoffleitung (19) angeordnet sind, die koaxial zur Symmetrieachse des Gehäuses (18) in dieses einmündet, dass die Achsen der Einspritzdüsen (20) so gerichtet sind, dass die Brennstoffstrahlen die in das Gehäuse (18) eingeblasene Verbrennungsluft gegenüber dem entzündeten Brenngemisch abschirmen, und dass die Zusatzluft der für die Nachbrennkammer (24) bestimmten Verbrennungsluft (23) entnommen wird.

## Claims

1. Two-part combustion chamber arrangement, comprising
- a first part in the form of a rotational body,
- a second part, designed as a secondary burner (16, 24),
- the outlet duct (3) of the rotational body opening out into the secondary combustion chamber,
- there extending over the boundary of the outlet duct a combustion air duct (10) of which the outlet openings are arranged along the said boundary of the outlet duct so that the combustion air at the edge of the outlet duct can flow into the rotational body tangentially to its inner edge,
- injection nozzles (7, 20) for a liquid fuel being provided in the rotational body,
- there being means (13) of supplying auxiliary air to the pre-combustion combustion mixture after this leaves the outlet duct,
- the rotational body being designed as a pre-combustion chamber (1, 17) for a sub-stoichiometric combustion,
- for which purpose the casing (2) of the pre-combustion chamber has in an axial section taken through the axis of rotation of the rotational body the form of a heart with truncated tip,
- for which purpose the combustion air duct (10) for the tangential air inflow is formed on the one hand by the truncated tip of the heart shape at the lower part of the casing (2) and on the other hand by a guide plate (9) shaped as a rotational body,
- and for which purpose the axes of the injection nozzles (7, 20) arranged in the rotational body are oriented so that the jets of fuel shield the combustion air flowing into the pre-combustion chamber from the ignited combustion mixture,
- the outlet duct (3), into which the truncated tip of the heart shape opens, being circular-cylindrical,
- and the combustion mixture with a large excess of air flowing out of the pre-combustion chamber being able to burn completely in the secondary combustion chamber (16, 24) adjoining the outlet duct (3).

2. Combustion chamber arrangement according to Claim 1, characterised in that the injection nozzles (7) are positioned at the end of injection lines (6) which branch from a fuel ring line (4) surrounding the outlet duct (3) and discharge into the casing (2) directly radially inwards from the outlet opening of the combustion air duct (10), in each case the axes of the injection nozzles (7) being directed essentially parallel to the tangent to the adjacent section of the wall of the casing (2) and there being an annular auxiliary air duct (13), for supplying auxiliary air, positioned at the end of the outlet duct (3).

3. Combustion chamber arrangement according to Claim 1, characterised in that the injection nozzles (20) are positioned at the end of a fuel line (19) which discharges into the casing (18) coaxially with the latter's axis of symmetry, the axes of the injection nozzles (20) being directed so that the jets of fuel shield the combustion air injected into the casing (18) from the ignited combustion mixture and the auxiliary air being drawn from the combustion air (23) intended for the secondary combustion chamber (24).

## Revendications

1. Dispositif de chambre de combustion en deux parties, se composant de
- une première partie en forme de corps de rotation,
- une seconde partie, constituant un post-brûleur (16, 24),
- où le canal de sortie (3) du corps de rotation débouche dans la chambre de post-combustion,
- où un canal d'air de combustion (10) s'étend à la périphérie du canal de sortie, avec ses ouvertures de sortie disposées le long de ladite périphérie du canal de sortie de telle sorte que l'air de combustion puisse pénétrer dans le corps de rotation, dans la région périphérique du canal de sortie, tangentiellement à sa surface latérale intérieure,
- où il est prévu dans le corps de rotation des injecteurs (7, 20) pour un combustible liquide,
- où il est prévu des moyens (13) pour introduire de l'air additionnel dans le mélange de combustion prébrûlé après sa sortie du canal de sortie,
- où le corps de rotation constitue une chambre de pré-combustion (1, 17) pour une combustion sous-stoechiométrique,
- l'enveloppe (2) de la chambre de pré-combustion présentant à cet effet, dans une coupe axiale suivant l'axe de rotation du corps de rotation, la forme d'un coeur avec la pointe coupée,
- le canal d'air de combustion (10) pour l'introduction tangentielle d'air étant à cet effet formé d'une part par la pointe coupée de la forme en coeur à la partie inférieure de l'enveloppe (2) et d'autre part par une tôle de guidage (9) ayant la forme d'un corps de rotation,
- et les axes des injecteurs (7, 20) disposés dans le corps de rotation étant à cet effet orientés de telle façon que les jets de combustible protègent l'air de combustion pénétrant dans la chambre de pré-combustion contre le mélange combustible enflammé,
- où le canal de sortie (3), dans lequel débouche la pointe coupée de la forme en coeur, est cylindrique circulaire,
- et où le mélange combustible qui quitte la chambre de pré-combustion peut être brûlé entièrement avec un excès d'air élevé dans la chambre de post-combustion (16, 24) qui se raccorde au canal de sortie (3).

2. Dispositif de chambre de combustion suivant la revendication 1, caractérisé en ce que les injecteurs (7) sont disposés à l'extrémité de conduites d'injection (6), qui sont dérivées d'une conduite annulaire à combustible (4) entourant le canal de sortie (3) et débouchent dans l'enveloppe (2) directement en direction radiale vers l'intérieur de l'ouverture de sortie du canal d'air de combustion (10), en ce que les axes des injecteurs (7) sont orientés en direction essentiellement parallèle à la tangente à la paroi latérale voisine respective de l'enveloppe (2), et en ce que pour l'introduction de l'air additionnel, il est prévu un canal d'air additionnel (13) de forme annulaire disposé à l'extrémité du canal de sortie (3).

3. Dispositif de chambre de combustion suivant la revendication 1, caractérisé en ce que les injecteurs (20) sont disposés à l'extrémité d'une conduite de combustible (19), qui débouche dans l'enveloppe (18) coaxialement à l'axe de symétrie de celle-ci, en ce que les axes des injecteurs (20) sont orientés de telle façon que les jets de combustible protègent l'air de combustion insufflé dans l'enveloppe (18) contre le mélange combustible enflammé, et en ce que l'air additionnel est prélevé dans l'air de combustion (23) destiné à la chambre de post-combustion (24).
